# EUROPÄISCHE PATENTSCHRIFT

(11) **EP 3 797 638 B1**
(45) Veröffentlichungstag und Bekanntmachung des Hinweises auf die Patenterteilung: **12.07.2023**
(21) Anmeldenummer: 20197364.1
(22) Anmeldetag: 22.09.2020
(51) Int. Cl.: A45D 40/00, A45D 34/00

(54) **CREMETIEGEL**
CREAM JAR
POT DE CRÈME

(30) Priorität: 27.09.2019 DE 102019126132
(43) Veröffentlichungstag der Anmeldung: 31.03.2021
(73) Patentinhaber: Seidel GmbH & Co. KG, 35037 Marburg (DE)
(72) Erfinder: JESBERG, Silke, 35083 Wetter (DE); RITZENHOFF, Andreas Franz Christian, 35039 Marburg (DE)
(74) Vertreter: advotec.

(56) Entgegenhaltungen:
- WO-A1-2014/037576
- WO-A1-2019/058087
- DE-U1- 9 314 214
- DE-U1-202004 009 460
- FR-A1- 2 745 276
- FR-A1- 2 941 850
- KR-A- 20160 088 073
- US-A1- 2017 265 625

## Beschreibung

Die Erfindung betrifft einen Cremetiegel umfassend einen Innentiegel mit einem Innenbehälter zur Aufnahme einer Creme oder ähnlichen viskosen Flüssigkeit, einen Außentiegel zur Aufnahme des Innentiegels und eine Deckeleinrichtung, wobei die Deckeleinrichtung einen Deckel mit einem Gewinde sowie ein am Innentiegel und/oder am Außentiegel angeordnetes Gegengewinde umfasst, wobei durch die Deckeleinrichtung der Innenbehälter des Innentiegels verschließbar ist, wobei der Innentiegel austauschbar ausgebildet ist, wobei der Innentiegel und der Außentiegel eine lösbare Verbindung ausbilden, wobei die Verbindung eine Rastverbindung ist.

Cremetiegel der eingangs genannten Art sind hinlänglich bekannt. So zeigen beispielsweise die WO 2007/045474 A1 und die WO 2016/066529 A1 Cremetiegel mit einem Innentiegel, einem Außentiegel und einer Deckeleinrichtung. Eine Creme oder eine andere viskose Flüssigkeit wird dabei von einem Innenbehälter des Innentiegels aufgenommen. Die Deckeleinrichtung ist über einen Schraubverschluss mit dem Außentiegel verbunden, so dass der Innenbehälter des Innentiegels verschließbar ist.

Der Schraubverschluss eignet sich zu einem wiederholten Öffnen und Schließen des Cremetiegels und damit zu einer Entnahme bzw. einem Wiederbefüllen mit der Creme oder einer anderen viskosen Flüssigkeit. Außentiegel, Innentiegel und Deckeleinrichtung zeichnen sich zudem dadurch aus, dass die einzelnen Bestandteile der Deckeleinrichtung bzw. die Bestandteile von Außentiegel und Innentiegel nicht nur formschlüssig sondern auch stoffschlüssig miteinander verbunden sind, sodass eine besonders stabile und optisch ansprechende Ausführung des Cremetiegels erzeugt wird. Nachteilig ist hierbei, dass die Bestandteile von Außentiegel, Innentiegel und Deckeleinrichtung nicht leicht voneinander trennbar sind, wenn sie einmal zu einem Cremetiegel verbaut wurden. Da häufig Außentiegel, Innentiegel und Deckeleinrichtung aus verschiedenen Materialien, beispielsweise Metall oder Kunststoffen, bestehen, sind Cremetiegel nach dem Stand der Technik nicht leicht recyclebar oder wiederverwertbar, da einzelne Bestandteile der Cremetiegel nicht einfach von anderen Bestandteilen gelöst und ausgetauscht werden können. Weitere Cremetiegel sind beispielsweise aus der DE 20 2004 009460 U1 oder aus der FR 2 941 850 A1 bekannt.

Der vorliegenden Erfindung liegt daher die Aufgabe zugrunde, einen

Cremetiegel vorzuschlagen, der einfach herstellbar und zugleich leichter wiederverwertbar bzw. recyclebar ist.

Zur Lösung dieser Aufgabe weist der erfindungsgemäße Cremetiegel die Merkmale des Anspruchs 1 auf.

Der erfindungsgemäße Cremetiegel umfasst einen Innentiegel mit einem Innenbehälter zur Aufnahme einer Creme oder ähnlichen viskosen Flüssigkeit, einen Außentiegel zur Aufnahme des Innentiegels und eine Deckeleinrichtung, wobei die Deckeleinrichtung einen Deckel mit einem Gewinde sowie ein am Innentiegel und/oder am Außentiegel angeordnetes Gegengewinde umfasst, wobei durch die Deckeleinrichtung der Innenbehälter des Innentiegels verschließbar ist, wobei der Innentiegel austauschbar ausgebildet ist, wobei der Innentiegel und der Außentiegel eine lösbare Verbindung ausbilden, wobei die Verbindung eine Rastverbindung ist, wobei der Cremetiegel in zumindest einer Horizontalebene eine Ausbildung einer axialen Verdrehsicherung zwischen dem Innentiegel und dem Außentiegel aufweist, wobei die Verdrehsicherung eine Kontur am Innenbehälter des Innentiegels sowie eine korrespondierend ausgebildete Gegenkontur am Außentiegel umfasst, wobei die Kontur und die Gegenkontur eine von einer Kreisform abweichende Form aufweisen, wobei die Kontur der Verdrehsicherung an einer Außenwand des Innenbehälters des Innentiegels ausgebildet ist, wobei eine Innenwand des Innenbehälters eine im Wesentlichen kreisförmige Kontur aufweist.

Bei dem erfindungsgemäßen Cremetiegel ist vorteilhaft, dass keine stoffschlüssige Verbindung zwischen Innentiegel und Außentiegel, beispielsweise durch Kleben oder Schweißen, hergestellt wird, sondern eine Rastverbindung, welche wiederholt herstellbar und lösbar ist. Durch ein Lösen der Rastverbindung kann der Innentiegel des Cremetiegels entfernt werden und beispielsweise gegen einen anderen Innentiegel ausgetauscht werden. So ist es möglich, den Außentiegel durch den Austausch des Innentiegels wiederzuverwenden. Ist keine Wiederverwertung des Außentiegels vorgesehen, kann bei einer Entsorgung des Cremetiegels leicht eine Trennung von Deckel, Innentiegel und Außentiegel durch Lösung der Schraubverbindung sowie Lösung der Rastverbindung erzielt werden. Sind dabei Deckel, Innentiegel und Außentiegel aus unterschiedlichen Materialien hergestellt, können somit diese Materialien einfach voneinander getrennt werden und damit getrennt recycelt werden. Für eine besonders ansprechende optische Ausführung des Cremetiegels können beispielsweise der Deckel und der Außentiegel aus Metall hergestellt sein. Dagegen kann der Innentiegel aus Kunststoff hergestellt sein, wodurch der Innentiegel besonders einfach und kostengünstig herstellbar ist.

Erfindungsgemäß ist es von Vorteil, dass der Cremetiegel in zumindest einer Horizontalebene eine Ausbildung einer axialen Verdrehsicherung zwischen dem Innentiegel und dem Außentiegel aufweist. Die Verdrehsicherung wirkt einem Verdrehen von Außentiegel und Innentiegel entgegen. Dies ist besonders dann vorteilhaft, wenn eine Person eine Creme oder eine viskose Flüssigkeit aus dem Innenbehälter des Innentiegels entnimmt und an der Wandung des Innenbehälters entlang streift, wobei es ohne Verdrehsicherung zu einem Mitdrehen des Innentiegels mit der Fingerbewegung kommt.

Erfindungsgemäß ist es von Vorteil, dass die Verdrehsicherung eine Kontur am Innenbehälter des Innentiegels sowie eine übereinstimmend ausgebildete Gegenkontur am Außentiegel umfasst, wobei die Kontur und die Gegenkontur eine von einer Kreisform abweichende Form aufweisen. Die von der Kreisform abweichende Form kann beispielsweise durch Rundungen, Ecken, Vielecken oder andere Formen erzielt werden. Durch ein formschlüssiges Anschmiegen von Kontur und Gegenkontur ist somit eine Relativverdrehung von Innentiegel und Außentiegel nicht mehr möglich. Vorteilhaft erfolgt der Formschluss zwischen Kontur und Gegenkontur zeitgleich mit der Ausbildung der Rastverbindung.

Weiterhin ist vorteilhaft, wenn der Innentiegel an einer Behälteröffnung einen axialen Randsteg aufweist, welcher korrespondierend mit einem axialen Randsteg an einem Behälterhals des Außentiegels ausgebildet ist, derart, dass bei einer Ausbildung der Rastverbindung der axiale Randsteg des Innentiegels formschlüssig am axialen Randstegs des Außentiegels anliegt. Durch die Ausbildung der Rastverbindung in einem axialen Randsteg des Außentiegels sowie einem axialen Randsteg des Innentiegels ist ein Cremetiegel mit einer Rastverbindung besonders einfach herstellb ar.

Besonders vorteilhaft können die axialen Randstege des Innentiegels sowie des Außentiegels derart geformt sein, dass sie bei einem Verschluss des Cremetiegels durch die Deckeleinrichtung nicht von außen sichtbar sind.

Vorzugsweise ist die Rastverbindung durch ein Rastelement am axialen Randsteg des Innentiegels sowie ein korrespondierend ausgebildetes Gegenrastelement am axialen Randsteg des Außentiegels ausgebildet sein. Dabei kann eine Verbindung von Rastelement und Gegenrastelement durch leichtes Andrücken hergestellt werden sowie durch leichtes Ziehen gelöst werden. Dies ist durch eine Person einfach ausführbar. Rastelement und Gegenrastelement sind während des Herstellungsprozesses des Cremetiegels einfach in die axialen Randstege von Innentiegel und Außentiegel einbringbar bzw. anformbar.

Vorteilhaft kann das Gegenrastelement des Außentiegels als eine Sicke ausgeführt sein. In diesem Fall ist das Gegenrastelement besonders einfach ausgebildet und leicht herstellbar. Vorteilhaft kann die Kontur der Verdrehsicherung an einer Außenwand des Innenbehälters des Innentiegels ausgebildet sein, wobei eine Innenwand des Innenbehälters eine im Wesentlichen kreisförmige Kontur aufweist. Dabei ist die Kontur der Verdrehsicherung durch eine Person während der Herausnahme einer Creme oder viskosen Flüssigkeit aus dem Cremetiegel nicht sichtbar, da sie an einer Außenwand des Innentiegels und damit zur Innenseite des Außentiegels gewandt hin angeordnet ist. Die Innenwand des Innenbehälters weist eine kreisförmige Kontur auf, welche ein einfaches und rückstandsloses Entnehmen der Creme aus dem Innenbehälter ermöglicht, so dass keine Reste der Creme in Ecken bzw. Ausbeulungen der Innenwand zurückbleiben.

Vorteilhaft kann die Gegenkontur der Verdrehsicherung durch einen am Behälterhals des Außentiegels angeordneten radialen Randsteg des Außentiegels ausgebildet sein. Ein derartiger radialer Randsteg des Außentiegels ist am axialen Randsteg des Außentiegels angeformt, so dass er von diesem hervorsteht. Dadurch ist die Gegenkontor der Verdrehsicherung besonders einfach ausbildbar, da sie herausgestanzt oder herausgeschnitten werden kann aus einer Grundform des Außentiegels. Durch einen überstehenden Randstreifen in Form eines radialen Randstegs kann die Gegenkontur zudem besonders materialsparend hergestellt werden.

Ferner ist von Vorteil, wenn der axiale Randsteg des Innenbehälters das Rastelement der Rastverbindung und das Gegengewinde der Deckeleinrichtung an gegenüberliegenden Seiten ausbildet, wobei das Rastelement an einer Innenwand des axialen Randstegs und das Gegengewinde an einer Außenwand des axialen Randstegs ausgebildet ist. Besonders vorteilhaft ist dabei, dass der axiale Randsteg des Innenbehälters zwei Funktionen erfüllt, das Ausbilden der Rastverbindung sowie das Ausbilden des Gegengewindes. Da das Rastelement und das Gegengewinde an gegenüberliegenden Wänden ausgebildet sind, können sie dabei unabhängig voneinander gebildet und gelöst werden.

Beispielsweise kann die Rastverbindung bei einem geschlossenen Decken gelöst werden. Zudem ist eine Anordnung von Rastelement und Gegengewinde an demselben axialen Randsteg vorteilhaft, da sie eine materialsparende Herstellung begünstigt, dadurch, dass nicht mehrere Strukturen zur Ausbildung des Rastelements und des Gegengewindes geformt werden müssen.

Ferner ist von Vorteil, wenn der Innentiegel einen radialen Randsteg aufweist, wobei der radiale Randsteg zwischen dem Innenbehälter und dem axialen Randsteg des Innentiegels angeordnet ist, wobei der radiale Randsteg beim Verschließen des Innenbehälters des Innentiegels durch die Deckeleinrichtung an einer Innenwand des Deckels anliegt. Dadurch ist es möglich, dass der Innenbehälter des Innentiegels abgedichtet abgedeckt ist, ohne dass eine gesonderte Dichtung im Cremetiegel zwingend erforderlich ist. Der radiale Randsteg kann zudem in einer beliebigen Breite ausgebildet sein, und dadurch eine gewünschte Optik bzw. einen gewünschten Verschluss des Innenbehälters erzielen.

Vorteilhaft kann die Deckeleinrichtung eine Einlage aufweisen, wobei die Einlage an der Innenwand des Deckels angeordnet sein kann wobei die Einlage beim Verschließen des Innenbehälters des Innentiegels durch die Deckeleinrichtung am radialen Randsteg des Innentiegels anliegen kann. Die Verwendung einer Einlage in dem Deckel der Deckeleinrichtung ist insbesondere vorteilhaft, um Rückstände bzw. Reste der Creme oder viskosen Flüssigkeit den an der Innenseite des Deckels zu vermeiden und gegebenenfalls eine Wiederverwertung des Deckels zu vereinfachen. Durch die Einlage wird eine zusätzliche Schicht zwischen dem Deckel und dem Innenbehälter angebracht, welche vorzugsweise aus Kunststoff oder einem Gummimaterial besteht und dadurch leicht abwaschbar ausgebildet ist.

Eine Einlage aus einem derartigen Material hat dabei auch noch verbesserte Dichteigenschaften ermöglichen, insbesondere wenn der Deckel und der Innenbehälter aus unterschiedlichen Materialien bestehen; etwa Metall und Kunststoff. Die Einlage kann dabei austauschbar ausgebildet sein, wodurch eine Reinigung der Einlage einfacher möglich ist und eine Wiederverwendung der Deckeleinrichtung hygienisch ist.

Vorteilhaft kann die Einlage der Deckeleinrichtung mit der Innenwand des Deckels formschlüssig verbunden sein. Dies gewährleistet, dass die Einlage nicht aus dem Deckel herausfallen kann. Das ist insbesondere dann von Vorteil, wenn Cremerückstände an der Einlage sowie dem radialen Randsteg des Innentiegels verkleben, wodurch die Einlage am radialen Randsteg des Innentiegels anhaftet. Durch die formschlüssige Verbindung von Einlage und Innenwand des Deckels erfolgt dann kein Herausfallen der Einlage bei einem Öffnen des Cremetiegels durch Verdrehen von Gewinde und Gegengewinde.

Weiter ist vorteilhaft, wenn die Einlage der Deckeleinrichtung einen Rand aufweist, der in eine an der Innenwand des Deckels ausgebildete Nut eingreift.

Weiterhin ist von Vorteil, wenn der Außentiegel an einer Unterseite eine Öffnung aufweist, wobei durch die Öffnung des Außentiegels eine Fläche an einer Unterseite des Innentiegels von außen zugänglich sein kann. Eine derartige Öffnung des Außentiegels an einer Unterseite bewirkt zunächst eine Materialeinsparung bei der Herstellung des Außentiegels. Da die Öffnung an der Unterseite des Außentiegels angeordnet ist, ist sie bei einem abgestellten Cremetiegels nicht sichtbar und dadurch ist die optische Wahrnehmung des Cremetiegels durch die Öffnung nicht beeinträchtigt. Dadurch, dass durch die Öffnung ein Tiegelboden des Innentiegels von außen zugänglich ist, kann eine Person von außen den Innentiegel erreichen und so beispielsweise einen Druck auf diesen ausüben, der geeignet ist, die Rastverbindung zu lösen. Dadurch ist ein Trennen von Außentiegel und Innentiegel besonders leicht möglich.

Vorteilhaft kann die Öffnung des Außentiegels einen Durchmesser aufweisen, der zumindest einem Durchmesser eines menschlichen Fingers entspricht, so dass ohne Werkzeug einfach mit einem Finger das Lösen der Rastverbindung durch einen Druck auf die Unterseite des Innentiegels von außen erfolgen kann. Dadurch ist ein Separieren von Außentiegel und Innentiegel jederzeit möglich.

Ferner ist es von Vorteil, wenn der Deckel ein Hohlkörper ist, wobei der Hohlkörper aus zumindest zwei verbundenen Deckelelementen zusammengesetzt sein kann. Ein derartiger Deckel weist eine massive Anmutung auf, kann aber besonders materialsparend hergestellt werden. Dies ist dann von Vorteil, wenn der Deckel beispielsweise aus Metall hergestellt ist. In diesem Fall kann der Deckel trotz Beibehalten der massiven Anmutung ein geringes Gewicht aufweisen und damit einen besonders niedrigen Materialeinsatz bei der Herstellung erfordern.

Dabei ist vorteilhaft, wenn die Deckelelemente des Deckels stoffschlüssig verbunden sind. Bei einem Deckel, bei dem die Deckelelemente aus einem übereinstimmenden Material ausgebildet sind, ist durch den Stoffschluss eine stabile Verbindung der Deckelelemente herstellbar. Durch die Ausbildung aus demselben Material, beispielsweise demselben Metall, kann der Deckel bestehend aus mindestens zwei Deckelelementen trotzdem einfach recycelt werden.

Vorteilhaft können die Deckelemente des Deckels dabei verschweißt oder verklebt sein.

Es ist weiter von Vorteil, wenn der Außentiegel ein Hohlkörper ist, wobei der Hohlkörper aus zumindest zwei stoffschlüssig verbundenen Au-βentiegelelementen, vorzugsweise eine Tiegelhülse und ein Tiegelboden, zusammengesetzt ist. Die stoffschlüssig verbundenen Außentiegelelemente bestehen dabei vorzugsweise aus einem übereinstimmenden Material, beispielsweise Metall oder Kunststoff. Dabei ist bei der Fertigung des Außentiegels aufgrund dessen Ausbildung als Hohlkörper ein geringer Materialeinsatz erforderlich. Ein Außentiegel, der aus Außentiegelelementen hergestellt ist, die aus einem übereinstimmenden Material bestehen, ist zudem besonders leicht recyclebar.

Dabei ist vorteilhaft, wenn die Außentiegelelemente des Außentiegels verschweißt oder verklebt sind. Durch die Verwendung von unterschiedlich geformten Außentiegelelementen ist zudem eine große Formenvielfalt des Außentiegels bei zugleich hoher Materialeinsparung erzielbar.

Nachfolgend wird eine bevorzugte Ausführungsform der Erfindung anhand von Zeichnungen näher erläutert.

Es zeigen:
- **Fig. 1**: eine isometrische Darstellung eines Cremetiegels in einer bevorzugten Ausführungsform;
- **Fig. 2**: eine Explosionsdarstellung des in **Fig. 1** dargestellten Cremetiegels;
- **Fig. 3a, Fig. 3b**: Schnittdarstellungen des Cremetiegels;
- **Fig. 4a, Fig. 4b**: weitere Schnittdarstellungen des Cremetiegels;
- **Fig. 5**: eine weitere Schnittdarstellung des Cremetiegels.

**Fig. 1** zeigt einen verschlossenen Cremetiegel 10, wobei ein Außentiegel 11 von einem Deckel 12 **(****Fig. 2****)** einer Deckeleinrichtung 13 verschlossen ist. Ein vom Außentiegel 11 gehaltener Innentiegel 14 **(****Fig. 2****)** ist in diesem Zustand nicht von außen sichtbar.

**Fig. 2** zeigt den Cremetiegel 10 in einer bevorzugten Ausführungsform in einer Explosionsdarstellung. Der Cremetiegel 10 weist einen Außentiegel 11 auf, der aus zwei Tiegelhülse 15 und einem Tiegelboden 47 zusammengesetzt ist. Zudem weist der Außentiegel 11 einen Behälterhals 16 au, sowie eine an einer Unterseite 17 des Außentiegels 11 angeordnete Öffnung 18. Der Innentiegel 14 des Cremetiegels 10 ist derart ausgebildet, dass er in den Außentiegel 11 einsetzbar ist. Der Innentiegel 14 umfasst einen Innenbehälter 19 mit einer dem Deckel 12 des Cremetiegels 10 zugewandten Behälteröffnung 20. Die Deckeleinrichtung 13 des Cremetiegels 10 umfasst einen Deckel 12 aus zwei Deckelelementen 21 und 48 sowie eine Einlage 22. Wie **Fig. 3** zeigt, weist die Deckeleinrichtung 13 ein Innengewinde 23 auf, das mit einem Außengewinde 24 am Innentiegel 14 zum Verschließen des Cremetiegels 10 zusammenwirkt.

**Fig. 3a** und **Fig. 3b** zeigen Schnittdarstellungen des Cremetiegels 10, wobei **Fig. 3a** einen vertikalen Querschnitt durch den Cremetiegel 10 zeigt und **Fig. 3b** einen horizontalen Querschnitt entlang einer in **Fig. 3a** gezeigten horizontalen Schnittebene III-III zeigt. Der Innentiegel 14 und der Außentiegel 11 sind durch eine Rastverbindung 25 verbunden. Dabei weist der Innentiegel 14 an der Behälteröffnung 20 einen axialen Randsteg 26 auf, welcher korrespondierend zu einem axialen Randsteg 27 am Behälterhals 16 des Außentiegels 11 ausgebildet ist. Dabei weist die Rastverbindung 25 ein Rastelement 28 am axialen Randsteg 26 des Innentiegels 14 sowie ein Gegenrastelement 29 am axialen Randsteg 27 des Außentiegels 11 auf, wobei das Gegenrastelement 29 im vorliegenden Fall als eine Sicke ausgebildet ist. Das Rastelement 28 der Rastverbindung 25 ist hier als Ringsteg an einer Innenwand 30 des axialen Randstegs 26 gegenüberliegend dem an einer Außenwand 31 des axialen Randstegs 26 ausgebildeten Außengewinde 23 der Deckeleinrichtung 13 ausgebildet.

Der Außentiegel 11 bildet an der Unterseite 17 die Öffnung 18 aus, durch welche ein Boden 32 des im Innentiegel 14 aufgenommenen Innenbehälters 19 von außen zugänglich wird. Durch die Öffnung 18 des Außentiegels 11 kann mit einem Finger Druck auf den Boden 32 des Innentiegels 14 ausgeübt werden, um mit einer in axialer Richtung gerichteten Kraft die Rastverbindung zwischen dem Innentiegel 14 und dem Außentiegel 11 zu lösen. Aufgrund des Gewindeeingriffs zwischen der Deckeleinrichtung 13 und dem Innentiegel 14 kann ein Lösen der Rastverbindung 25 erfolgen, selbst wenn durch die Deckeleinrichtung 13 eine Behälteröffnung 20 des Innentiegels 14 verschlossen ist. Weiterhin ist erkennbar, dass die Tiegelhülse 15 des Außentiegels 11 eine Außenwand 33 sowie den Behälterhals 16 des Außentiegels 11 ausbildet.

Wie **Fig. 3a** weiter zeigt, weist die in der Deckeleinrichtung 13 aufgenommene Einlage 22 einen Rand 36 auf, der in eine an einer Innenwand 38 des Deckel 12 ausgebildete Nut 37 einsetzbar ist. Dabei liegt die Einlage 22 bei einem geschlossenen Deckel 12 auf einem radialen Randsteg 39 des Innentiegels 14 auf.

In **Fig. 3b** ist durch die gewählte Schnittansicht entlang der Schnittlinie III-III eine Verdrehsicherung 40 des Cremetiegels 10 gezeigt. Die Verdrehsicherung 40 weist eine Kontur 41 an einer Außenwand 42 des Innenbehälters 19 des Innentiegels 14 sowie eine Gegenkontur 43 an einem mit dem axialen Randsteg 27 des Außentiegels 11 verbundenen radialen Randsteg 44 auf. Die Kontur 41 sowie die Gegenkontur 43 sind aneinander angeschmiegt ausgebildet und besitzen eine von einer Kreisform abweichende Form. In der dargestellten Ausführungsform des Cremetiegels 10 besitzt Kontur 41 vier konvexe Ausbeulungen, die in vier konkave Einbuchtungen der Gegenkontur 43 eingreifen. Dies hat zum Ziel, dass nach einem Zusammenführen von Kontur und Gegenkontur vorzugsweise bei einem Ausbilden der Rastverbindung 25 ein axiales Verdrehen von Innentiegel 14 und Außentiegel 11 verhindert wird.

In **Fig. 4b** ist eine Schnittansicht entlang einer horizontalen Schnittebene IV-IV in **Fig. 4a** dargestellt ist, derart, dass ein zwischen der Außenwand 42 des Innenbehälters 19 des Innentiegels 14 und dem axialen Randsteg 27 des Außentiegels 11 gebildeter Hohlraum 45 sichtbar wird. An der Schnittposition Y-Y kann zudem bereits die Kontur 41 der Außenwand 42 des Innenbehälters 19 ausgebildet sein. Abweichend von der mit der von der Kreisform abweichenden Kontur 41 versehenen Außenwand des Innenbehälters 19 weist eine Innenwand 46 des Innenbehälters 19 eine kreisförmige Kontur auf, wodurch die Entnahme der Creme oder viskosen Flüssigkeit aus dem Cremetiegel 10 erleichtert wird.

**Fig. 5** zeigt eine Schnittansicht des Cremetiegels 10 gemäß Schnittlinienverlauf V-V in **Fig. 4a****,** mit Darstellung der zwischen dem Innenbehälter 19 und dem Außentiegel 11 ausgebildeten Verdrehsicherung aufgrund des Zusammenwirkens der an der Außenwand 42 des Innenbehälters 19 am Innentiegel 14 ausgebildeten Kontur 41 und der am radialen Randsteg 44 des Außentiegels 11 ausgebildeten Gegenkontur 43.

## Patentansprüche

1. Cremetiegel (10) umfassend einen Innentiegel (14) mit einem Innenbehälter (19) zur Aufnahme einer Creme oder ähnlichen viskosen Flüssigkeit, einen Außentiegel (11) zur Aufnahme des Innentiegels und eine Deckeleinrichtung (13), wobei die Deckeleinrichtung (13) einen Deckel (12) mit einem Gewinde sowie einem am Innentiegel und/oder am Außentiegel angeordneten Gegengewinde umfasst, wobei durch die Deckeleinrichtung der Innenbehälter des Innentiegels verschließbar ist, wobei der Innentiegel austauschbar ausgebildet ist, wobei der Innentiegel und der Außentiegel eine lösbare Verbindung ausbilden, wobei die Verbindung eine Rastverbindung (25) ist, wobei der Cremetiegel in zumindest einer Horizontalebene eine Ausbildung einer axialen Verdrehsicherung (40) zwischen dem Innentiegel und dem Außentiegel aufweist, wobei die Verdrehsicherung eine Kontur (41) am Innenbehälter des Innentiegels sowie eine korrespondierend ausgebildete Gegenkontur (43) am Außentiegel umfasst, wobei die Kontur und die Gegenkontur eine von einer Kreisform abweichende Form aufweisen, wobei die Kontur (41) der Verdrehsicherung (40) an einer Außenwand (42) des Innenbehälters (19) des Innentiegels (14) ausgebildet ist, wobei eine Innenwand (34) des Innenbehälters (19) eine im Wesentlichen kreisförmigen Kontur aufweist.

2. Cremetiegel nach Anspruch 1, wobei der Innentiegel (14) an einer Behälteröffnung (20) einen axialen Randsteg (26) aufweist, welcher korrespondierend mit einem axialen Randsteg (27) an einem Behälterhals (16) des Außentiegels (11) ausgebildet ist, derart, dass bei einer Ausbildung der Rastverbindung (25) der axiale Randsteg des Innentiegels formschlüssig am axialen Randsteg des Außentiegels anliegt.

3. Cremetiegel nach Anspruch 1 oder 2, wobei die Rastverbindung (25) durch ein Rastelement (28) am axialen Randsteg (26) des Innentiegels (14) sowie ein korrespondierend ausgebildetes Gegenrastelement (29) am axialen Randsteg (27) des Au-βentiegels (11) ausgebildet ist.

4. Cremetiegel nach Anspruch 1 bis 3, wobei das Gegenrastelement (29) des Außentiegels (11) eine Sicke ist.

5. Cremetiegel nach einem der vorangehenden Ansprüche, wobei die Gegenkontur (43) der Verdrehsicherung (40) durch einen am Behälterhals (16) des Außentiegels (11) angeordneten radialen Randsteg (44) des Außentiegels (11) ausgebildet ist.

6. Cremetiegel nach einem der vorangehenden Ansprüche, wobei der axiale Randsteg (26) des Innenbehälters (19) das Rastelement (28) der Rastverbindung (25) und das Gegengewinde der Deckeleinrichtung (13) an gegenüberliegenden Seiten ausbildet, wobei das Rastelement (28) an einer Innenwand des axialen Randstegs (26) und das Gegengewinde an einer Außenwand des axialen Randstegs (26) ausgebildet ist.

7. Cremetiegel nach einem der vorangehenden Ansprüche, wobei der Innentiegel (14) einen radialen Randsteg (39) aufweist, wobei der radiale Randsteg (39) zwischen dem Innenbehälter (19) und dem axialem Rand (26) des Innentiegels (14) angeordnet ist, wobei der radiale Randsteg (39) beim Verschließen des Innenbehälters (19) des Innentiegels (14) durch die Deckeleinrichtung (13) an einer Innenwand des Deckels (12) anliegt.

8. Cremetiegel nach einem der vorangehenden Ansprüche, wobei die Deckeleinrichtung (13) eine Einlage (22) aufweist, wobei die Einlage (22) an der Innenwand (38) des Deckels (12) angeordnet ist, wobei die Einlage (22) beim Verschließen des Innenbehälters (19) des Innentiegels (14) durch die Deckeleinrichtung (13) am radialen Randsteg (39) des Innentiegels (14) anliegt.

9. Cremetiegel nach Anspruch 8, wobei die Einlage (22) der Deckeleinrichtung (13) mit der Innenwand (38) des Deckels (12) formschlüssig verbunden ist.

10. Cremetiegel nach Anspruch 8 oder 9, wobei dass die Einlage (22) der Deckeleinrichtung (13) einen Rand (36) aufweist, der in eine Nut (37) der Innenwand (38) des Deckels (12) eingreift.

11. Cremetiegel nach einem der vorangehenden Ansprüche, wobei der Außentiegel an einer Unterseite eine Öffnung aufweist, wobei durch die Öffnung des Außentiegels ein Tiegelboden (47) des Innentiegels (14) von außen zugänglich ist.

12. Cremetiegel nach Anspruch 11, wobei die Öffnung (18) des Außentiegels (11) einen Durchmesser aufweist, der zumindest einem Durchmesser eines menschlichen Fingers entspricht.

13. Cremetiegel nach einem der vorangehenden Ansprüche, wobei der Deckel (12) ein Hohlkörper ist, wobei der Hohlkörper aus zumindest zwei verbundenen Deckelelementen (21, 48) zusammengesetzt ist.

14. Cremetiegel nach Anspruch 13, wobei die Deckelelemente (21, 48) des Deckels (12) stoffschlüssig verbunden sind.

15. Cremetiegel nach Anspruch 13 oder 14, wobei die Deckelelemente (21, 48) des Deckels (12) verschweißt oder verklebt sind.

16. Cremetiegel nach einem der vorangehenden Ansprüche, wobei der Außentiegel (11) ein Hohlkörper ist, wobei der Hohlkörper aus zumindest zwei stoffschlüssig verbundenen Außentiegelelementen, vorzugsweise eine Tiegelhülse (15) und ein Tiegelboden (47), zusammengesetzt ist.

17. Cremetiegel nach Anspruch 16, wobei die Außentiegelelemente des Außentiegels verschweißt oder verklebt sind.

## Claims

1. A cream jar (10) comprising an inner jar (14) having an inner container (19) for receiving a cream or a similar viscous fluid, an outer jar (11) for receiving the inner jar, and a lid member (13), the lid member (13) comprising a lid (12) having a thread and a mating thread disposed on the inner jar and/or on the outer jar, the lid member being used to close the inner container of the inner jar, the inner jar being replaceable, the inner jar and the outer jar forming a sever-able connection, said connection being a latching connection (25), the cream jar having an axial anti-rotation means (40) realized between the inner jar and the outer jar in at least one horizontal plane, the anti-rotation means comprising a contour (41) on the inner container of the inner jar and a corresponding mating contour (43) on the outer jar, the contour and the mating contour having a shape other than a circular shape, the contour (41) of the anti-rotation means (40) being realized on an outer wall (42) of the inner container (19) of the inner jar (14), an inner wall (34) of the inner container (19) having an essentially circular contour.

2. The cream jar according to claim 1,
wherein the inner jar (14) has an axial edge web (26) at a container opening (20), said axial edge web (26) corresponding to an axial edge web (27) on a container neck (16) of the outer jar (11) in such a manner that the axial edge web of the inner jar is in form-fitting contact with the axial edge web of the outer jar when the latching connection (25) is established.

3. The cream jar according to claim 1 or 2,
wherein the latching connection (25) is established by a latching element (28) on the axial edge web (26) of the inner jar (14) and by a corresponding mating latching element (29) on the axial edge web (27) of the outer jar (11).

4. The cream jar according to claim 1 to 3,
wherein the mating latching element (29) of the outer jar (11) is a corrugation.

5. The cream jar according to any one of the preceding claims,
wherein the mating contour (43) of the anti-rotation means (40) is formed by a radial edge web (44) of the outer jar (11) disposed on a container neck (16) of the outer jar (11).

6. The cream jar according to any one of the preceding claims,
wherein the axial edge web (26) of the inner container (19) forms the latching element (28) of the latching connection (25) and the mating thread of the lid member (13) on opposite sides, the latching element (28) being formed on an inner wall of the axial edge web (26) and the mating thread being formed on an outer wall of the axial edge web (26).

7. The cream jar according to any one of the preceding claims,
wherein the inner jar (14) has a radial edge web (39), said radial edge web (39) being disposed between the inner container (19) and the axial edge (26) of the inner jar (14), the radial edge web (39) being in contact with an inner wall of the lid (12) when the inner container (19) of the inner jar (14) is closed with the lid member (13).

8. The cream jar according to any one of the preceding claims,
wherein the lid member (13) has an insert (22), said insert (22) being disposed on the inner wall (38) of the lid (12), the insert (22) being in contact with the radial edge web (39) of the inner jar (14) when the inner container (19) of the inner jar (14) is closed with the lid member (13).

9. The cream jar according to claim 8,
wherein the insert (22) of the lid member (13) is connected to the inner wall (38) of the lid (12) in a form-fitting manner.

10. The cream jar according to claim 8 or 9,
wherein the insert (22) of the lid member (13) has an edge (36) which engages into a groove (37) of the inner wall (38) of the lid (12).

11. The cream jar according to any one of the preceding claims,
wherein the outer jar has an opening at its underside, a jar bottom (47) of the inner jar (14) being accessible from outside through said opening of the outer jar.

12. The cream jar according to claim 11,
wherein the opening (18) of the outer jar (11) has a diameter which corresponds to at least a diameter of a human finger.

13. The cream jar according to any one of the preceding claims,
wherein the lid (12) is a hollow body, said hollow body being composed of at least two connected lid elements (21, 48).

14. The cream jar according to claim 13,
wherein the lid elements (21, 48) of the lid (12) are bonded to each other.

15. The cream jar according to claim 13 or 14,
wherein the lid elements (21, 48) of the lid (12) are welded or glued together.

16. The cream jar according to any one of the preceding claims,
wherein the outer jar (11) is a hollow body, said hollow body being composed of at least two bonded outer jar elements, preferably a jar sleeve (15) and a jar bottom (47).

17. The cream jar according to claim 16,
wherein the outer jar elements of the outer jar are welded or glued together.

## Revendications

1. Pot de crème (10) comprenant un pot intérieur (14) ayant un conteneur intérieur (19) pour la réception d'une crème ou d'un fluide visqueux semblable, un pot extérieur (11) pour la réception du pot intérieur et un élément de couvercle (13), l'élément de couvercle (13) comprenant un couvercle (12) ayant un filet et un filet contraire disposé sur le pot intérieur et/ou sur le pot extérieur, l'élément de couvercle étant utilisé pour fermer le conteneur intérieur du pot intérieur, le pot intérieur étant échangeable, le pot intérieur et le pot extérieur formant une connexion séparable, ladite connexion étant une connexion de verrouillage (25), le pot de crème ayant un moyen anti-rotation (40) axial réalisé entre le pot intérieur et le pot extérieur dans au moins un plan horizontal, le moyen anti-rotation comprenant un contour (41) sur le conteneur intérieur du pot intérieur et un contour contraire (43) correspondant sur le conteneur extérieur du pot extérieur, le contour et le contour contraire ayant une forme différente de celle d'un cercle, le contour (41) du moyen anti-rotation (40) étant réalisé sur une paroi extérieure (42) du conteneur intérieur (19) du pot intérieur (14), une paroi intérieure (34) du conteneur intérieur (19) ayant un contour essentiellement circulaire.

2. Pot de crème selon la revendication 1,
dans lequel le pot intérieur (14) a un âme de bord (26) axial à une ouverture de conteneur (20), ledit âme de bord (26) axial correspondant à un âme de bord (27) axial sur un cou de conteneur (16) du pot extérieur (11) dans telle manière que l'âme de bord axial du pot intérieur est en contact parfait avec l'âme de bord axial du pot extérieur quand la connexion de verrouillage (25) est établie.

3. Pot de crème selon la revendication 1 ou la revendication 2,
dans lequel la connexion de verrouillage (25) est établie par un élément de verrouillage (28) sur l'âme de bord (26) axial du pot intérieur (14) et par un élément de verrouillage contraire (29) correspondant sur l'âme de bord (27) axial du pot extérieur (11).

4. Pot de crème selon la revendication 1 à 3,
dans lequel l'élément de verrouillage contraire (29) du pot extérieur (11) est une nervure.

5. Pot de crème selon l'une quelconque des revendications précédentes, dans lequel le contour contraire (43) du moyen anti-rotation (40) est formé par un âme de bord (44) radial du pot extérieur (11) disposé sur un cou de conteneur (16) du pot extérieur (11).

6. Pot de crème selon l'une quelconque des revendications précédentes, dans lequel l'âme de bord (26) axial du conteneur intérieur (19) forme l'élément de verrouillage (28) de la connexion de verrouillage (25) et le filet contraire de l'élément de couvercle (13) sur des côtés opposés, l'élément de verrouillage (28) étant formé sur une paroi intérieure de l'âme de bord (26) axial et le filet contraire étant formé sur une paroi extérieure de l'âme de bord (26) axial.

7. Pot de crème selon l'une quelconque des revendications précédentes, dans lequel le pot intérieur (14) a un âme de bord (39) radial, ledit âme de bord (39) radial étant disposé entre le conteneur intérieur (19) et le bord axial (26) du pot intérieur (14), l'âme de bord (39) radial étant en contact avec une paroi intérieure du couvercle (12) quand le conteneur intérieur (19) du pot intérieur (14) est fermé avec l'élément de couvercle (13).

8. Pot de crème selon l'une quelconque des revendications précédentes, dans lequel l'élément de couvercle (13) a un insert (22), ledit insert (22) étant disposé sur la paroi intérieure (38) du couvercle (12), l'insert (22) étant en contact avec l'âme de bord (39) radial du pot intérieur (14) quand le conteneur intérieur (19) du pot intérieur (14) est fermé avec l'élément de couvercle (13).

9. Pot de crème selon la revendication 8,
dans lequel l'insert (22) de l'élément de couvercle (13) est relié à la paroi intérieure (38) du couvercle (12) en forme adaptée.

10. Pot de crème selon la revendication 8 ou la revendication 9,
dans lequel l'insert (22) de l'élément de couvercle (13) a un bord (36) qui s'engage dans une rainure (37) de la paroi intérieure (38) du couvercle (12).

11. Pot de crème selon l'une quelconque des revendications précédentes, dans lequel le pot extérieur a une ouverture à son dessous, un fond (47) du pot intérieur (14) étant accessible par l'extérieur par ladite ouverture du pot extérieur.

12. Pot de crème selon la revendication 11,
dans lequel l'ouverture (18) du pot extérieur (11) a un diamètre qui corresponde à au moins un diamètre d'un doigt humain.

13. Pot de crème selon l'une quelconque des revendications précédentes, dans lequel le couvercle (12) est un corps creux, ledit corps creux étant constitué d'au moins deux éléments de couvercle (21, 48) reliés.

14. Pot de crème selon la revendication 13,
dans lequel les éléments (21, 48) du couvercle (12) sont reliés par liaison de matière.

15. Pot de crème selon la revendication 13 ou la revendication 14,
dans lequel les éléments (21, 48) du couvercle (12) sont soudés ou collés les uns aux autres.

16. Pot de crème selon l'une quelconque des revendications précédentes, dans lequel le pot extérieur (11) est un corps creux, ledit corps creux étant constitué d'au moins deux éléments de pot extérieur reliés par liaison de matière, de préférence une gaine de pot (15) et un fond de pot (47).

17. Pot de crème selon la revendication 16,
dans lequel les éléments du pot extérieur sont soudés ou collés les uns aux autres.
